# EUROPÄISCHE PATENTSCHRIFT

(11) **EP 3 460 137 B1**
(45) Veröffentlichungstag und Bekanntmachung des Hinweises auf die Patenterteilung: **15.12.2021**
(21) Anmeldenummer: 17193022.5
(22) Anmeldetag: 25.09.2017
(51) Int. Cl.: E04B 2/82

(54) **VERFAHRBARES TRENNWANDELEMENT MIT ABDRÜCKVORRICHTUNG**
MOBILE PARTITION WALL ELEMENT WITH RELEASE DEVICE
ÉLÉMENT DE CLOISON MOBILE POURVU DE DISPOSITIF EXTRACTEUR

(43) Veröffentlichungstag der Anmeldung: 27.03.2019
(73) Patentinhaber: dormakaba Deutschland GmbH, 58256 Ennepetal (DE)
(72) Erfinder: ROGGE, Stephan, 58256 Ennepetal (DE)
(74) Vertreter: Balder IP Law, S.L.

(56) Entgegenhaltungen:
- EP-A2- 1 959 066
- DE-A1-102006 012 753

## Beschreibung

Die Erfindung betrifft ein verfahrbares Trennwandelement für eine verfahrbare Raumtrennwand.

Büros, Hotels, Messen und Ateliers sind immer stärker auf eine flexible und effiziente Raumnutzung angewiesen. Gefragt sind intelligente Lösungen, die eine multifunktionale und zugleich offene Raumgestaltung ermöglichen. Mit beweglichen bzw. verfahrbaren Trennwänden stehen Raumtrennsysteme zur Verfügung, die schallgedämmte und transparente Raumkonzepte harmonisch miteinander kombinieren können. In der aktuellen Entwicklung von Trennwandsystemen steigen die Anforderungen an individuelle und flexible Raumgestaltungen. Trennwandsysteme werden nicht mehr ausschließlich zum kompletten Trennen von Räumen genutzt, sondern immer häufiger zur Raumgestaltung, zur teilweisen Raumtrennung und für Sonderstellungen (z.B. als Windfang).

Die DE 2 264 678 A1 offenbart eine versetzbare Trennwand mit schalldämmenden Trennwandelementen, die in einer Flucht und stirnseitig aneinanderstoßend zusammenstellbar und mittels Dichtleisten abdichtbar sind. Die Dichtleisten sind durch ein Gestänge mit einer von der einen Elementstirnseite her manuell bedienbaren Betätigungsstange gegenüber Decke und Fußboden ausfahrbar. Mit dem Gestänge ist ein horizontal aus der entgegengesetzten Stirnseite herausbewegbaren Abdrücker verbunden. Der Abdrücker ist durch eine von der die Dichtleisten vorschiebenden Bewegung abweichende Bewegung der Betätigungsstange betätigbar.

Die DE 39 42 781 C1 offenbart ein Trennwandelement für eine verfahrbare Trennwand. Das Trennwandelement weist jeweils eine am oberen und am unteren Rand angeordnete und von einer Betätigungseinrichtung aus- und einfahrbare, an der Decke bzw. dem Boden zur Anlage bringbare Dichtleiste auf. Zusätzlich weist das Trennwandelement einen aus einer der beiden Stirnseiten des Trennwandelementes herausbewegbaren Abdrücker und einen Antrieb für die Betätigungseinrichtung auf. Der Abdrücker ist mit der Betätigungseinrichtung derart gekoppelt, dass er durch die das Einfahren der Dichtleisten bewirkende Bewegung der Betätigungseinrichtung aus der Stirnseite herausgefahren und nach Erreichen einer maximal ausgezogenen Stellung wieder in die Stirnseite hineinbewegt wird.

Der Erfindung liegt die Aufgabe zu Grunde, ein verbessertes, verfahrbares Trennwandelement zu schaffen, das flexibler als die im Stand der Technik bekannten Trennwandsysteme einsetzbar ist.

Die Aufgabe wird gelöst durch ein verfahrbares Trennwandelement gemäß dem unabhängigen Anspruch. Vorteilhafte Weiterbildungen sind in den abhängigen Ansprüchen und der Beschreibung angegeben.

Das verfahrbare Trennwandelement ist für eine verfahrbare Raumtrennwand, die insbesondere eine Mehrzahl von stirnseitig miteinander kraftschlüssig verbindbaren, verfahrbaren Trennwandelementen aufweist, geeignet. Das verfahrbare Trennwandelement weist eine ein- und ausfahrbare Deckendichtleiste und eine ein- und ausfahrbare Bodendichtleiste auf. Das Trennwandelement weist eine Abdrückvorrichtung mit einem ein- und ausfahrbaren Stößelelement zum Abdrücken des Trennwandelements von einem kraftschlüssig verbundenen, anderen Trennwandelement der Raumtrennwand auf. Die Abdrückvorrichtung ist unabhängig von einer Betätigung der Deckendichtleiste und einer Betätigung der Bodendichtleiste betätigbar.

Das hierin vorgeschlagene verfahrbare Trennwandelement ist besonders flexibel einsetzbar, da eine Betätigung der Abdrückvorrichtung unabhängig von einem Ein- und Ausfahren der Deckendichtleiste und der Bodendichtleiste ist. Insbesondere ermöglicht das Trennwandelement eine Betätigung der Abdrückvorrichtung, ohne dass die Deckendichtleiste oder die Bodendichtleiste betätigt wird. Damit kann beispielsweise ein Stößelelement der Abdrückvorrichtung ausgefahren werden, ohne dass die Deckendichtleiste und die Bodendichtleiste eingefahren werden. Dies hat den Vorteil, dass ein anderes, nicht zwischen Decke und Boden verspanntes Trennwandelement von der Abdrückvorrichtung des Trennwandelements verschoben werden kann (vgl. hierzu beispielsweise Figur 7 und deren Beschreibung).

Insbesondere kann die Deckendichtleiste und/oder die Bodendichtleiste des Trennwandelements in einer Vertikalrichtung ein- und ausfahrbar sein.

Bevorzugt kann die Deckendichtleiste und/oder die Bodendichtleiste zum Verspannen des Trennwandelements zwischen einer Raumdecke und einem Raumboden ausfahrbar sein. Im eingefahrenen Zustand der Deckendichtleiste und/oder der Bodendichtleiste ist das Trennwandelement nicht zwischen der Raumdecke und dem Raumboden verspannt und somit verfahrbar.

Beispielsweise kann das Trennwandelement über Trag- und Laufrollen an einem Schienensystem, das zum Beispiel an einer Raumdecke befestigt sein kann, hängen und geführt werden.

In einer besonders bevorzugten Ausführungsform ist die Abdrückvorrichtung elektrisch, insbesondere elektromotorisch oder elektromagnetisch, betätigbar. Dies hat den Vorteil, dass die Abdrückvorrichtung nicht händisch ein- und ausgefahren werden muss. Die Abdrückvorrichtung kann zusätzlich von einem entfernten Standpunkt aus über eine zentrale Steuerung elektronisch angesteuert werden.

In einem Ausführungsbeispiel ist die Abdrückvorrichtung automatisch betätigbar. Damit kann die Abdrückvorrichtung beispielsweise über eine zentrale Steuerung automatisch zum Ein- und Ausfahren des Stößelelements betätigt werden. Zum Beispiel kann die Steuerung die Abdrückvorrichtung automatisch zum Ausfahren des Stößelelements betätigen, wenn eine Benutzereingabe eines Benutzers in einer Benutzerschnittstelle das Verfahren der Trennwandelemente in einen Parkbereich der verfahrbaren Raumtrennwand vorgibt.

In einem weiteren Ausführungsbeispiel ist das verfahrbare Trennwandelement elektrisch verfahrbar und/oder automatisch betätigbar. Beispielsweise kann das Trennwandelement einen Antriebsmotor, zum Beispiel einen Elektromotor, aufweisen. Insbesondere kann der Antriebsmotor in einem Schienensystem des Trennwandsystems geführte Rollen des Trennwandelements zum Verfahren des Trennwandelements antreiben. Zum Beispiel kann eine zentrale Steuerung den Antriebsmotor automatisch zum Verfahren des Trennwandelements ansteuern, wenn eine Benutzereingabe eines Benutzers in einer Benutzerschnittstelle das Verfahren der Trennwandelemente in einen Parkbereich der verfahrbaren Raumtrennwand vorgibt.

In einem weiteren Ausführungsbeispiel ist die Deckendichtleiste und/oder die Bodendichtleiste elektrisch ein- und ausfahrbar und/oder automatisch betätigbar. Beispielsweise können die Deckendichtleiste und/oder die Bodendichtleiste über einen elektrischen Aktor des Trennwandelements betätigt werden. Zum Beispiel kann eine zentrale Steuerung den Aktor oder die Aktoren automatisch zum Einfahren ansteuern, wenn eine Benutzereingabe eines Benutzers in einer Benutzerschnittstelle das Verfahren der Trennwandelemente in einen Parkbereich der verfahrbaren Raumtrennwand vorgibt.

Beispielsweise kann über die Benutzerschnittstelle eine gespeicherte Trennwandkonfiguration mit einer gewünschten Anordnung von Trennwandelementen aufgerufen werden. Eine mit der Benutzerschnittstelle verbundene Steuerung steuert dann die Trennwandelemente, die Deckendichtleisten, die Bodendichtleisten und die Abdrückvorrichtungen so an, dass die Trennwandelemente in die gewünschte Anordnung verfahren werden. Damit können beispielsweise vollautomatische Trennwandsysteme (automatisch verfahrbare Trennwandelemente und automatisch ein- und ausfahrbare Deckendichtleisten, Bodendichtleisten und Abdrückvorrichtungen) und halbautomatische Trennwandsysteme (manuell verfahrbare Trennwandelemente und automatisch ein- und ausfahrbare Deckendichtleisten, Bodendichtleisten und Abdrückvorrichtungen) aufgebaut werden.

In einer weiteren Ausführungsform weist das Trennwandelement einen Magneten, insbesondere ein Magnetband, das an einer Stirnfläche eines Trennwandkörpers des Trennwandelements zum kraftschlüssigen Verbinden des Trennwandelements mit dem anderen Trennwandelement vorgesehen ist, auf. Die kraftschlüssige Verbindung zwischen den Trennwandelementen kann durch die Abdrückvorrichtung gelöst werden.

In einer Ausführungsvariante ist die Abdrückvorrichtung in einer oberen Hälfte, insbesondere einem oberen Drittel, vorzugsweise einem oberen Viertel, eines Trennwandkörpers des Trennwandelements angeordnet.

In einer weiteren Ausführungsvariante ist das Stößelelement in einer Horizontalrichtung aus einer Stirnfläche eines Trennwandkörpers des Trennwandelements ein- und ausfahrbar. Damit können die Trennwandelemente in einer Horizontalrichtung voneinander weggedrückt werden.

In einem Ausführungsbeispiel wird die Abdrückvorrichtung über einen Stromabnehmer des Trennwandelements mit elektrischer Energie insbesondere von einer Stromschiene eines Schienensystems der Raumtrennwand versorgt.

Es ist auch möglich, dass die Antriebseinheit des Trennwandelements, der Aktor der Deckendichtleiste und/oder der Aktor der Bodendichtleiste über den Stromabnehmer des Trennwandelements mit elektrischer Energie versorgt wird. Damit können mehrere elektrische Komponenten des Trennwandelements über den gleichen Stromabnehmer mit elektrischer Energie versorgt werden.

In einem weiteren Ausführungsbeispiel wird die Abdrückvorrichtung von einer Steuereinheit gesteuert, die mit einem Datenbus eines Schienensystems der Raumtrennwand verbunden oder verbindbar ist, wobei die Steuereinheit vorzugsweise auch die Deckendichtleiste und/oder die Bodendichtleiste steuert.

Der Begriff "Steuereinheit" bezieht sich auf eine Elektronik, die je nach Ausbildung Steuerungsaufgaben und/oder Regelungsaufgaben übernehmen kann.

Insbesondere kann die Steuereinheit in dem Trennwandelement angeordnet sein.

Vorzugsweise kann der Stromabnehmer auch mit dem Datenbus verbunden sein. Insbesondere kann die Steuereinheit der Abdrückvorrichtung über den Stromabnehmer und den Datenbus mit einer Zentralsteuerung der Raumtrennwand kommunizieren.

In einem Ausführungsbeispiel weist die Abdrückvorrichtung einen eigenen Aktor, insbesondere einen Elektromotor, zum Ein- und Ausfahren des Stößelelements auf. Alternativ oder zusätzlich ist eine Betätigung der Abdrückvorrichtung zum Ein- und Ausfahren des Stößelelements mechanisch entkoppelt von einer Betätigung der Deckendichtleiste zum Ein- und Ausfahren der Deckendichtleiste und einer Betätigung der Bodendichtleiste zum Ein- und Ausfahren der Bodendichtleiste.

In einer Weiterbildung weist der Aktor ein ein- und ausfahrbares Betätigungselement (zum Beispiel eine Gewindewelle) auf, das in Wirkverbindung mit dem Stößelelement zum Ein- und Ausfahren des Stößelelements steht. Zusätzlich kann die Aktorvorrichtung einen Umlenkmechanismus auf, der dazu ausgebildet ist, eine, insbesondere vertikale, Ein- und Ausfahrbewegung des Betätigungselements zu einer, insbesondere horizontalen, Ein- und Ausfahrbewegung des Stößelelements umzulenken. Dies ermöglicht eine platzsparende vertikale Anordnung der Abdrückvorrichtung im Trennwandkörper des Trennwandelements. Zusätzlich kann ein Zugang zu der Abdrückvorrichtung beispielsweise bei einem notwendigen Austausch des Aktors der Abdrückvorrichtung verbessert werden.

In einem bevorzugten Ausführungsbeispiel weist der Umlenkmechanismus eine Lagerung des Stößelelements an einer schiefen Ebene, die mit dem Betätigungselement verfahrbar ist, auf. Beispielsweise kann die schiefe Ebene eine Fläche eines Schiebestücks sein. Insbesondere kann das Schiebestück in einem Gehäuse der Abdrückvorrichtung hin- und herbewegbar sein, von einem Aktor der Abdrückvorrichtung angetrieben werden und/oder das Stößelelement ein- und ausfahren.

In einer Ausführungsvariante ist die Abdrückvorrichtung in einem Trennwandkörper des Trennwandelements angeordnet und eine Längsachse der Abdrückvorrichtung ist in einer Vertikalrichtung ausgerichtet. Alternativ kann eine Längsachse der Abdrückvorrichtung beispielsweise in einer Horizontalrichtung ausgerichtet ist. Damit kann bei der Anordnung der Abdrückvorrichtung auf unterschiedliche Platzverhältnisse und Anforderungen hinsichtlich eines erforderlichen Zugangs zu der Abdrückvorrichtung reagiert werden.

In einer weiteren Ausführungsvariante weist die Abdrückvorrichtung einen ersten Endlagenschalter, insbesondere einen Endlagen-Mikroschalter oder einen Endlagen-Reedschalter, zum Begrenzen des Ausfahrens des Stößelelements auf. Alternativ oder zusätzlich kann die Abdrückvorrichtung einen (zweiten) Endlagenschalter, insbesondere einen Endlagen-Mikroschalter oder einen Endlagen-Reedschalter, zum Begrenzen des Einfahrens des Stößelelements aufweisen.

Beispielsweise können die Endlagenschalter mit elektrischer Energie über den Stromabnehmer des Trennwandelements versorgt werden.

Es ist möglich, dass die Endlagenschalter kontaktlos oder kontaktierend betätigbar sind.

In einer Weiterbildung weist die Abdrückvorrichtung mindestens einen mit dem Stößelelement verfahrbaren Magneten, insbesondere Permanentmagneten, zum Betätigen des ersten Endlagenschalters und/oder des zweiten Endlagenschalters auf. Vorzugsweise kann der erste Endlagenschalter und/oder der zweite Endlagenschalter als Reedschalter ausgebildet sein und an einem Gehäuse oder Rahmen der Abdrückvorrichtung befestigt sein. Beispielsweise kann der mindestens eine Magnet an einem Schiebestück, das die schiefe Ebene aufweist, befestigt sein.

In einem weiteren Ausführungsbeispiel weist die Abdrückvorrichtung ein mit dem Stößelelement verfahrbares Schalterauslöseelement auf, das in einer Längsnut oder einem Langloch in einem Gehäuse oder Rahmen der Abdrückvorrichtung geführt ist und das den ersten Endlagenschalter in einer ersten Endlage des Stößelelements und/oder den zweiten Endlagenschalter in einer zweiten Endlage des Stößelelements betätigt, insbesondere kontaktiert. Insbesondere können die Endlagenschalter Mikro-Endlagenschalter sein. Beispielsweise kann das Schalterauslöseelement am Stößelelement und/oder an einem ein- und ausfahrbaren Betätigungselement, das das Stößelelement ein- und ausfährt, befestigt sein.

In einer weiteren Ausführungsform weist die Abdrückvorrichtung eine manuelle Notbetätigungsvorrichtung zum manuellen Ein- und Ausfahren des Stößelelements. Damit kann beispielsweise bei Ausfall eines elektrischen Aktors der Abdrückvorrichtung eine manuelle Betätigung der Abdrückvorrichtung durchgeführt werden.

In einer Weiterbildung weist die manuelle Notbetätigungsvorrichtung ein Getriebe, insbesondere ein Kegelradgetriebe, mit einer Zugangsöffnung für ein Notbedienungswerkzeug, insbesondere eine Notbedienungskurbel, zum manuellen Ein- und Ausfahren des Stößelelements. Das Getriebe kann beispielsweise trieblich zwischen dem elektrischen Aktor der Abdrückvorrichtung und dem Stößelelement zwischengeschaltet sein.

Es ist auch möglich, dass das Stößelelement über ein elastisches Element, zum Beispiel eine Rückstellfeder, in dem eingefahrenen Zustand vorgespannt ist.

Es wird ferner darauf hingewiesen, dass das Trennwandelement beispielsweise als ein Vollwandelement, ein Trennwandelement mit Durchgangstür, ein Teleskopelement oder ein Trennwandelement mit Fenster ausgebildet sein kann.

Die zuvor beschriebenen bevorzugten Ausführungsformen und Merkmale der Erfindung sind beliebig miteinander kombinierbar, solang sie in den durch die nachfolgenden Patentansprüche definierten Schutzumfang fallen. Weitere Einzelheiten und Vorteile der Erfindung werden im Folgenden unter Bezug auf die beigefügten Zeichnungen beschrieben. Es zeigen:
- Figur 1: eine Vorderansicht von zwei verfahrbaren Trennwandelementen einer verfahrbaren Raumtrennwand;
- Figur 2: eine perspektivische Ansicht einer Abdrückvorrichtung gemäß einem ersten Ausführungsbeispiel;
- Figur 3: eine weitere perspektivische Ansicht der Abdrückvorrichtung gemäß dem ersten Ausführungsbeispiel;
- Figur 4: eine perspektivische Ansicht einer Abdrückvorrichtung gemäß einem zweiten Ausführungsbeispiel in einer Darstellung mit Gehäuse;
- Figur 5: eine perspektivische Ansicht einer Abdrückvorrichtung gemäß dem zweiten Ausführungsbeispiel in einer Darstellung ohne Gehäuse;
- Figur 6: ein erstes Verwendungsbeispiel für die Abdrückvorrichtung;
- Figur 7: ein zweites Verwendungsbeispiel für die Abdrückvorrichtung; und
- Figur 8: ein drittes Verwendungsbeispiel für die Abdrückvorrichtung.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

Die Figur 1 zeigt einen Bereich einer verfahrbaren Raumtrennwand 10. Der dargestellte Bereich der verfahrbaren Raumtrennwand 10 weist zwei verfahrbare Trennwandelemente 12, 14 auf. Eine Konfiguration der Trennwandelemente der Raumtrennwand 10 ist nachfolgend beispielhaft und schematisch für das verfahrbare Trennwandelement 14 angegeben.

Das Trennwandelement 14 weist Trag- und Laufrollen 16, einen Antriebsmotor 18, eine Deckendichtleiste 20, einen Aktor 22 für die Deckendichtleiste 20, eine Bodendichtleiste 24, einen Aktor 26 für die Bodendichtleiste 24 und eine Abdrückvorrichtung 28 auf.

Die Trag- und Laufrollen 16 sind in einem an einer Decke 30 befestigten Schienensystem 32 geführt. Über die Trag- und Laufrollen 16 kann das Trennwandelement 14 geführt im Raum verfahren werden. Beispielsweise kann das Trennwandelement 14 (zusammen mit weiteren Trennwandelementen) ausgehend von einem Parkbereich in eine gewünschte Position zum Trennen von zwei Raumbereichen verfahren werden.

Über den Antriebsmotor 18 kann ein Teil der Trag- und Laufrollen 16 des Trennwandelements 14 angetrieben werden. Der Antriebsmotor 18 kann beispielsweise ein Elektromotor sein, der mit elektrischer Energie über eine im Schienensystem 32 geführte Stromschiene 38 und einen am Trennwandelement 14 befestigten Stromabnehmer 40 versorgt werden kann. Der Antriebsmotor 18 ermöglicht ein automatisches Verfahren des Trennwandelements 14. Der Antriebsmotor 18 kann direkt am System der Trag- und Laufrollen 16 innerhalb des Schienensystems 32 integriert sein.

Zum Verspannen des Trennwandelements 14 in der gewünschten Position können die Deckendichtleiste 20 und die Bodendichtleiste 24 ausgefahren werden. Die Deckendichtleiste 20 und die Bodendichtleiste 24 können das Trennwandelement 14 zwischen der Decke 30 und dem Boden 34 verspannen. In der Darstellung von Figur 1 sind die Deckendichtleiste 20 und die Bodendichtleiste 24 des Trennwandelements 14 (und des Trennwandelements 12) ausgefahren. Zum Verfahren des Trennwandelements 14 können die Deckendichtleiste 20 des Trennwandelements 14 und die Bodendichtleiste 24 des Trennwandelements 14 eingefahren werden. Zum Ein- und Ausfahren der Deckendichtleiste 20 und der Bodendichtleiste 24 des Trennwandelements 14 sind die Aktoren 22 und 26 vorgesehen. Es ist beispielsweise auch möglich, dass die Aktoren 22 und 26 miteinander gekoppelt sind oder dass ein gemeinsamer Aktor zum Ein- und Ausfahren der Deckendichtleiste 20 und der Bodendichtleiste 24 des Trennwandelements 14 vorgesehen ist.

In der dargestellten Ausführungsform ist das Trennwandelement 14 als ein vollautomatisches Trennwandelement ausgeführt, da es über den Antriebsmotor 18 automatisch verfahren und über die Deckendichtleiste 20 und die Bodendichtleiste 24 des Trennwandelements 14 automatisch im Raum verspannt werden kann. Es ist allerdings beispielsweise auch möglich, dass das Trennwandelement 14 als ein halbautomatisches Trennwandelement ausgeführt ist. Bei einem halbautomatischen Trennwandelement sind Aktoren zum Ausfahren der Deckendichtleiste und der Bodendichtleiste, jedoch kein Antriebsmotor für die Trag- und Laufrollen vorgesehen. Ein halbautomatisches Trennwandelement muss somit manuell entlang des Schienensystems 32 im Raum geführt werden.

Zusätzlich kann eine nicht dargestellte Bodenführungsschiene zum Führen des Trennwandelements 14 im Boden 34 vorgesehen sein. Das Trennwandelement 14 kann hierfür einen Bodenführungsstift (nicht dargestellt) an einer Unterkante des Trennwandelements 14 aufweisen.

In der dargestellten Ausführungsform ist das Trennwandelement 14 als ein Vollwandelement ausgebildet. Es ist allerdings auch möglich, dass das Trennwandelement als ein Element mit Durchgangstür, ein Element mit Fenster, ein Teleskopelement usw. ausgebildet ist.

Die Trennwandelemente 12 und 14 sind kraftschlüssig miteinander verbindbar. Insbesondere weist das Trennwandelement 14 an einer dem Trennwandelement 12 zugewandten Stirnfläche mindestens ein Magnetband 36 auf. Das Magnetband 36 erstreckt sich in einer Vertikalrichtung. Das Trennwandelement 12 kann an einer dem Trennwandelement 14 zugewandten Stirnfläche beispielsweise eine magnetische Leiste oder ebenfalls mindestens ein Magnetband aufweisen. Über das Magnetband 36 können die Trennwandelemente 12 und 14 kraftschlüssig miteinander verbunden werden. In Kombination mit weiteren kraftschlüssig verbundenen Trennwandelementen kann so eine geschlossene Raumtrennwand zum Trennen von zwei Raumbereichen ermöglicht werden.

Die Abdrückvorrichtung 28 ist vorgesehen, um die kraftschlüssig miteinander verbundenen Trennwandelemente 12 und 14 voneinander zu trennen, wenn dies gewünscht ist. Dies kann beispielsweise der Fall sein, wenn die Raumtrennwand 10 gerade nicht benötigt wird und in einen Parkbereich verfahren werden soll. Hierbei werden die Trennwandelemente 12 und 14 einzeln und nacheinander in den Parkbereich manuell oder automatisch verfahren. Wie die Benennung bereits andeutet, drückt die Abdrückvorrichtung 28 die Trennwandelemente 12 und 14 voneinander ab.

Die Abdrückvorrichtung 28 ist in einem Trennwandkörper 42 des Trennwandelements 14 aufgenommen und weist ein horizontal ausfahrbares Stößelelement, mit dem die Trennwandelemente 12 und 14 voneinander abgestoßen werden können, auf. Bevorzugt kann die Abdrückvorrichtung 28 in einem oberen Bereich des Trennwandkörpers 42 des Trennwandelements 14 angeordnet sein.

Die Abdrückvorrichtung 28 ist unabhängig und mechanisch entkoppelt von der Deckendichtleiste 20 und der Bodendichtleiste 24 betätigbar. Damit kann die Abdrückvorrichtung 28 beispielsweise auch verwendet werden, wenn die Deckendichtleiste 20 und die Bodendichtleiste 24 des Trennwandelements 14 noch ausgefahren sind.

Die Abdrückvorrichtung 28 ist elektrisch, insbesondere elektromotorisch über einen Elektromotor oder elektromagnetisch über einen Elektromagneten, betätigt. Dies ermöglicht, dass die Abdrückvorrichtung 28 automatisch ein- und ausgefahren werden kann. Die Abdrückvorrichtung 28 kann über den Stromabnehmer 40 und die Stromschiene 38 mit elektrischer Energie versorgt werden.

Die Abdrückvorrichtung 28 wird über eine schematisch dargestellte Steuereinheit 41 innerhalb des Trennwandelements 14 gesteuert. Die Steuereinheit 41 kann insbesondere mit Aktoren (z. B. Aktoren 44, 144 hierin) und Endlagenschaltern (z. B. Endlagenschalter 60, 62, 160, 162 hierin) der Abdrückvorrichtung 28 verbunden sein. Die Steuereinheit 41 kommuniziert mit einer Zentralsteuerung (nicht gezeigt) der Raumtrennwand über einen in dem Schienensystem 32 geführten Datenbus 43. In einigen Ausführungsformen kann die Steuereinheit 41 auch die Aktoren 22, 26 der Deckendichtleiste 20 und der Bodendichtleiste 24 steuern. Die Steuereinheit 41 kann ferner mit einer Steuereinheit (nicht gezeigt) des Antriebsmotors 18 verbunden sein und über die Stromschiene 38 mit elektrischer Energie versorgt werden. Auch die Steuereinheit des Antriebsmotors 18 kann über die Stromschiene 38 mit elektrischer Energie versorgt werden und über den Datenbus 43 mit der Zentralsteuerung kommunizieren.

Nachfolgend sind unter Bezugnahme auf die Figuren 2 bis 5 zwei Ausführungsbeispiele für die Abdrückvorrichtung beschrieben.

Die Figuren 2 und 3 zeigen die Abdrückvorrichtung 28 in zwei unterschiedlichen perspektivischen Darstellungen. Die Abdrückvorrichtung 28 ist so in dem Trennwandkörper 42 (siehe Figur 1) aufgenommen, dass sich eine Längsachse der Abdrückvorrichtung 28 in einer Horizontalrichtung erstreckt.

Die Abdrückvorrichtung 28 weist einen Aktor 44, ein erstes Getriebe 46, ein zweites Getriebe 48, eine Gewindewelle 50 und ein Stößelelement 52 auf.

Der Aktor 44 ist als ein Elektromotor zum Antreiben des Stößelelements 52 ausgebildet. Der Aktor 44 kann beispielsweise über den Stromabnehmer 40 und die Stromschiene 38 (siehe Figur 1) mit elektrischer Energie versorgt werden. Über das erste und zweite Getriebe 46, 48 kann der Aktor 44 die Gewindewelle 50 und damit das Stößelelement 52 ein- und ausfahren. Die Getriebe 46 und 48 verbinden den Aktor 44 antreibend mit der Gewindewelle 50 und dem Stößelelement 52. Der Aktor 44 ist zusammen mit dem Getriebe 46 an einen Rahmen oder Gehäuse 58 der Abdrückvorrichtung 28 befestigt.

Das zweite Getriebe 48 dient in Kombination mit einer Notbedienungskurbel 54 als eine Notbetätigungsvorrichtung. Über die Notbedienungskurbel 54 kann das Stößelelement 52 manuell ein- und ausgefahren werden, wenn beispielsweise der Aktor 44 nicht funktioniert. Beispielsweise ist das zweite Getriebe 48 als ein Kegelradgetriebe ausgebildet. Über eine Zugangsöffnung 56 kann ein Kegelrad des zweiten Getriebes 48 mit der Notbedienungskurbel 54 manuell angetrieben werden, um das Stößelelement 52 ein- und auszufahren.

Das Stößelelement 52 ist auf die Gewindewelle 50 aufgeschraubt, um sich gemeinsam mit der Gewindewelle 50 zu bewegen. Es ist allerdings auch möglich, dass das Stößelelement 52 auf andere Art und Weise mit dem Aktor 44 trieblich verbunden ist.

Im ausgefahrenen Zustand (vgl. Figur 2) steht das Stößelelement 52 über eine Stirnfläche des Trennwandkörpers 42 über, um die kraftschlüssig verbundenen Trennwandelemente 12, 14 voneinander zu trennen. In Figur 3 ist beispielhaft der eingefahrene Zustand des Stößelelements 52 dargestellt.

Zum Begrenzen der Ein- und Ausfahrbewegung des Stößelelements 52 können Endlagenschalter 60, 62 vorgesehen sein. In der dargestellten Ausführungsform sind die Endlagenschalter 60, 62 als Mikroschalter ausgebildet. Die Endlagenschalter 60, 62 sind am Rahmen oder Gehäuse 58 befestigt. Die Endlagenschalter 60, 62 sind so angeordnet, dass ein Schalterauslöseelement 64 diese betätigen kann. Das Schalterauslöseelement 64 ist gemeinsam mit dem Stößelelement 52 verfahrbar und beispielsweise am Stößelelement 52 befestigt. Das Schalterauslöseelement 64 ist stiftförmig. Das Schalterauslöseelement 64 ist in einer Längsnut oder einem Langloch 65 im Rahmen oder Gehäuse 58 geführt. Die Endlagenschalter 60, 62 sind so angeordnet, dass sie in den gewünschten Endlagen von dem Schalterauslöseelement 64 betätigt werden. Im Einzelnen wird der erste Endlagenschalter 60 von dem Schalterauslöseelement 64 im ausgefahrenen Zustand des Stößelelements 52 betätigt. Der zweite Endlagenschalter 62 wird von dem Schalterauslöseelement 64 im eingefahrenen Zustand des Stößelelements 52 betätigt. Die Betätigung eines der Endlagenschalter 60, 62 führt zu einem Stopp des Antriebs durch den Aktor 44. Die Endlagenschalter 60, 62 können beispielsweise mit elektrischer Energie über den Stromabnehmer 40 und die Stromschiene 38 (siehe Figur 1) versorgt werden.

Die Figuren 4 und 5 zeigen eine Abdrückvorrichtung 128 in perspektivischer Darstellung. In Figur 5 ist ein Gehäuse 158 der Abdrückvorrichtung 128 zum Darstellen der in dem Gehäuse 158 vorhandenen Elemente weggelassen. Die Abdrückvorrichtung 128 ist so in dem Trennwandkörper 42 (siehe Figur 1) aufgenommen, dass sich eine Längsachse der Abdrückvorrichtung 28 in einer Vertikalrichtung erstreckt.

Die Abdrückvorrichtung 128 weist einen Aktor 144, ein Getriebe 146, eine Kupplung 167, eine Gewindewelle 150, ein Schiebestück 166 und ein Stößelelement 152 auf.

Der Aktor 144 ist ähnlich wie der Aktor 44 zum Antreiben des Stößelelements 152 aufgebaut. Der Aktor 144 kann beispielsweise als ein Elektromotor ausgebildet sein, der über den Stromabnehmer 40 und die Stromschiene 38 (siehe Figur 1) mit elektrischer Energie versorgt wird. Über das Getriebe 146 und die Kupplung 167 kann der Aktor 144 die Gewindewelle 150 ein- und ausfahren.

Das Schiebestück 166 ist an der Gewindewelle 150 befestigt, zum Beispiel aufgeschraubt. Das Schiebestück 166 ist verschiebbar in dem Gehäuse 158 aufgenommen und kann somit gemeinsam mit der Gewindewelle 150 mittels des Aktors 144 verfahren werden.

Das Schiebestück 166 weist eine schiefe Ebene 168 auf. Das Stößelelement 152 ist an der schiefen Ebene 168 gelagert. Beim Ausfahren der Gewindewelle 150 schiebt sich das Schiebestück 166 immer weiter unter das Stößelelement 152 und drückt dieses dabei unter der Wirkung der schiefen Ebene 168 in einer Horizontalrichtung (nach oben in den Figuren 4 und 5) zum Abdrücken von dem anderen Trennwandelement 12 (siehe Figur 1). Beim Einfahren der Gewindewelle 150 zieht sich das Schiebestück 166 bezüglich des Stößelelements 152 zurück, sodass das Stößelelement 152 unter der Wirkung der schiefen Ebene 168 und einer Rückstellfeder 170 wieder eingezogen wird. Die Rückstellfeder 170 spannt das Stößelelement 152 in der eingefahrenen Position vor. Das Schiebestück 166 mit der schiefen Ebene 168 dient somit als eine Umlenkvorrichtung zum Umlenken der Vertikalbewegung der Gewindewelle 150 und des Schiebestücks 151 in eine Horizontalbewegung des Stößelelements 152.

Zum Begrenzen der Ein- und Ausfahrbewegung des Stößelelements 152 können Endlagenschalter 160, 162 vorgesehen sein. In der dargestellten Ausführungsform sind die Endlagenschalter 160, 162 als Reedschalter ausgebildet. Die Endlagenschalter 160, 162 sind am Rahmen oder Gehäuse 158 befestigt. Die Endlagenschalter 160, 162 werden von als Permanentmagneten ausgebildeten Schalterauslöseelementen 164 betätigt. Die Schalterauslöseelemente 164 sind an dem Schiebestück 151 befestigt und werden somit gemeinsam mit dem Schiebestück 151 und der Gewindewelle 150 verfahren. Die Betätigung der Endlagenschalter 160, 162 erfolgt kontaktlos über die Schalterauslöseelemente 164 sobald ein Magnetfeld der Schalterauslöseelemente 164 einen elektrischen Kontakt (Reedkontakt) in den Endlagenschaltern 160, 162 schließt. Die Endlagenschalter 160, 162 können beispielsweise mit elektrischer Energie über den Stromabnehmer 40 und die Stromschiene 38 (siehe Figur 1) versorgt werden.

Die Figuren 6 bis 8 zeigen unterschiedliche Verwendungsbeispiele für die Abdrückvorrichtung 28. Alternativ könnte beispielsweise auch die unter Bezugnahme auf die Figuren 4 und 5 beschriebene Abdrückvorrichtung 128 verwendet werden.

Gemäß der Figur 6 kann die Abdrückvorrichtung 28 zum Abdrücken des Trennwandelements 14 von dem Trennwandelement 12 verwendet werden, wenn die Deckendichtleiste und die Bodendichtleiste des Trennwandelements 14 eingefahren ist. Beim Ausfahren des Stößelelements der Abdrückvorrichtung 28 wird die kraftschlüssige Verbindung zwischen den Trennwandelementen 12 und 14 aufgrund des Magnetbands 36 gelöst. Das Trennwandelement 14 wird weg von dem Trennwandelement 12 bewegt (nach rechts in Figur 6). Das Trennwandelement 12 bewegt sich aufgrund der Verspannung durch die Deckendichtleiste 20 und Bodendichtleiste 24 des Trennwandelements 12 nicht.

Gemäß der Figur 7 kann die Abdrückvorrichtung 28 zum Abdrücken des Trennwandelements 12 von dem Trennwandelement 14 verwendet werden, wenn die Deckendichtleiste 20 und die Bodendichtleiste 24 des Trennwandelements 14 ausgefahren sind. Eine derartige Verwendung wird insbesondere dadurch ermöglicht, dass die Abdrückvorrichtung 28 unabhängig von der Deckendichtleiste 20 und der Bodendichtleiste 24 betätigt ist. Das Trennwandelement 12 wird von dem Stößelelement der Abdrückvorrichtung 28 weg von dem Trennwandelement 14 bewegt (nach links in Figur 7), da die Decken- und Bodendichtleiste des Trennwandelements 12 eingefahren sind und das Trennwandelement 12 somit nicht zwischen dem Boden 34 und der Decke 30 verspannt ist. Das Trennwandelement 14 bewegt sich aufgrund der Verspannung durch die Deckendichtleiste 20 und die Bodendichtleiste 24 des Trennwandelements 14 nicht.

Gemäß der Figur 8 kann die Abdrückvorrichtung 28 zum Gegeneinander-Abdrücken der Trennwandelemente 12 und 14 verwendet werden, wenn bei beiden Trennwandelementen 12, 14 die Deckendichtleiste und die Bodendichtleiste eingefahren sind. Das Trennwandelement 12 wird von dem Stößelelement der Abdrückvorrichtung 28 weg von dem Trennwandelement 14 bewegt (nach links in Figur 8). Hierbei kann sich auch das Trennwandelement 14 aufgrund der fehlenden Verspannung weg von dem Trennwandelement 12 bewegen (nach rechts in Figur 8).

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen solange sie in den Schutzbereich fallen, welcher durch die nachfolgenden Patentansprüche definiert ist.

### Bezugszeichenliste

- 10: Raumtrennwand
- 12: Trennwandelement
- 14: Trennwandelement
- 16: Trag- und Laufrollen
- 18: Antriebsmotor
- 20: Deckendichtleiste
- 22: Aktor
- 24: Bodendichtleiste
- 26: Aktor
- 28, 128: Abdrückvorrichtung
- 30: Decke
- 32: Schienensystem
- 34: Boden
- 36: Magnetband
- 38: Stromschiene
- 40: Stromabnehmer
- 42: Trennwandkörper
- 44, 144: Aktor
- 46, 146: Getriebe
- 48: Getriebe
- 50, 150: Gewindewelle
- 52, 152: Stößelelement
- 54: Notbedienungskurbel
- 56: Zugangsöffnung
- 58, 158: Gehäuse oder Rahmen
- 60, 160: Erster Endlagenschalter
- 62, 162: Zweiter Endlagenschalter
- 64, 164: Schalterauslöseelement
- 65: Langloch oder Längsnut
- 166: Schiebestück
- 167: Kupplung
- 168: Schiefe Ebene
- 170: Rückstellfeder

## Patentansprüche

1. Verfahrbares Trennwandelement (14) für eine verfahrbare Raumtrennwand (10), aufweisend:
eine ein- und ausfahrbare Deckendichtleiste (20);
eine ein- und ausfahrbare Bodendichtleiste (24); und
eine Abdrückvorrichtung (28; 128) mit einem ein- und ausfahrbaren Stößelelement (52; 152), wobei das Stößelelement (52; 152) dazu eingerichtet ist, das Trennwandelement (14) von einem kraftschlüssig verbundenen, anderen Trennwandelement (12) der Raumtrennwand (10) abzudrücken, **dadurch gekennzeichnet, dass** die Abdrückvorrichtung (28; 128) unabhängig von einer Betätigung der Deckendichtleiste (20) und einer Betätigung der Bodendichtleiste (24) betätigbar ist.

2. Trennwandelement (14) nach Anspruch 1, wobei:
die Abdrückvorrichtung (28; 128) elektrisch, insbesondere elektromotorisch oder elektromagnetisch, betätigbar ist; und/oder
die Abdrückvorrichtung (28; 128) automatisch betätigbar ist.

3. Trennwandelement (14) nach Anspruch 1 oder Anspruch 2, wobei:
das verfahrbare Trennwandelement (14) elektrisch verfahrbar und/oder automatisch betätigbar ist; und/oder
die Deckendichtleiste (20) und/oder die Bodendichtleiste (24) elektrisch ein- und ausfahrbar und/oder automatisch betätigbar ist.

4. Trennwandelement (14) nach einem der vorherigen Ansprüche, ferner aufweisend:
einen Magneten, insbesondere ein Magnetband (36), das an einer Stirnfläche eines Trennwandkörpers (42) des Trennwandelements (14) zum kraftschlüssigen Verbinden des Trennwandelements (14) mit dem anderen Trennwandelement (12) vorgesehen ist.

5. Trennwandelement (14) nach einem der vorherigen Ansprüche, wobei:
die Abdrückvorrichtung (28; 128) in einer oberen Hälfte, insbesondere einem oberen Drittel, vorzugsweise einem oberen Viertel, eines Trennwandkörpers (42) des Trennwandelements (14) angeordnet ist; und/oder
das Stößelelement (52; 152) in einer Horizontalrichtung aus einer Stirnfläche eines Trennwandkörpers (42) des Trennwandelements (14) ein- und ausfahrbar ist.

6. Trennwandelement (14) nach einem der vorherigen Ansprüche, wobei:
die Abdrückvorrichtung (28; 128) über einen Stromabnehmer (40) des Trennwandelements (14) mit elektrischer Energie von einer Stromschiene (38) eines Schienensystems (32) der Raumtrennwand (10) versorgt wird; und/oder
die Abdrückvorrichtung (28; 128) von einer Steuereinheit (41) gesteuert wird, die mit einem Datenbus (43) eines Schienensystems (32) der Raumtrennwand verbunden ist, wobei die Steuereinheit (41) vorzugsweise auch die Deckendichtleiste (20) und die Bodendichtleiste (24) steuert.

7. Trennwandelement (14) nach einem der vorherigen Ansprüche, wobei:
die Abdrückvorrichtung (28; 128) einen eigenen Aktor (44; 144), insbesondere einen Elektromotor, zum Ein- und Ausfahren des Stößelelements (52; 152) aufweist; und/oder
eine Betätigung der Abdrückvorrichtung (28; 128) zum Ein- und Ausfahren des Stößelelements (52; 152) mechanisch entkoppelt von einer Betätigung der Deckendichtleiste (20) zum Ein- und Ausfahren der Deckendichtleiste (20) und einer Betätigung der Bodendichtleiste (24) zum Ein- und Ausfahren der Bodendichtleiste (24) ist.

8. Trennwandelement (14) nach Anspruch 7, wobei:
der Aktor (44; 144) ein ein- und ausfahrbares Betätigungselement (50; 150) aufweist, das in Wirkverbindung mit dem Stößelelement (52; 152) zum Ein- und Ausfahren des Stößelelements (52; 152) steht; und
die Aktorvorrichtung (128) einen Umlenkmechanismus (166, 168) aufweist, der dazu ausgebildet ist, eine, insbesondere vertikale, Ein- und Ausfahrbewegung des Betätigungselements (150) zu einer, insbesondere horizontalen, Ein- und Ausfahrbewegung des Stößelelements (52; 152) umzulenken.

9. Trennwandelement (14) nach Anspruch 8, wobei:
der Umlenkmechanismus eine Lagerung des Stößelelements (52; 152) an einer schiefen Ebene (168), die mit dem Betätigungselement (150) verfahrbar ist, aufweist.

10. Trennwandelement (14) nach einem der vorherigen Ansprüche, wobei:
die Abdrückvorrichtung (128) in einem Trennwandkörper (42) des Trennwandelements (14) angeordnet ist und eine Längsachse der Abdrückvorrichtung (128) in einer Vertikalrichtung ausgerichtet ist; oder
die Abdrückvorrichtung (28) in einem Trennwandkörper (42) des Trennwandelements (14) angeordnet ist und eine Längsachse der Abdrückvorrichtung (28; 128) in einer Horizontalrichtung ausgerichtet ist.

11. Trennwandelement (14) nach einem der vorherigen Ansprüche, wobei die Abdrückvorrichtung (28; 128) ferner aufweist:
einen ersten Endlagenschalter (60; 160), insbesondere einen Endlagen-Mikroschalter oder einen Endlagen-Reedschalter, zum Begrenzen des Ausfahrens des Stößelelements (52; 152); und/oder
einen zweiten Endlagenschalter (62; 162), insbesondere einen Endlagen-Mikroschalter oder einen Endlagen-Reedschalter, zum Begrenzen des Einfahrens des Stößelelements (52; 152).

12. Trennwandelement (14) nach Anspruch 11, wobei die Abdrückvorrichtung (28; 128) ferner aufweist:
mindestens einen mit dem Stößelelement (152) verfahrbaren Magneten (164), insbesondere Permanentmagneten, zum Betätigen des ersten Endlagenschalters (160) und/oder des zweiten Endlagenschalters (162), wobei
der erste Endlagenschalter (160) und/oder der zweite Endlagenschalter (162) als Reedschalter ausgebildet und an einem Gehäuse oder Rahmen (158) der Abdrückvorrichtung (128) befestigt ist.

13. Trennwandelement (14) nach Anspruch 11, ferner aufweisend:
ein mit dem Stößelelement (52) verfahrbares Schalterauslöseelement (64), das in einer Längsnut oder einem Langloch (65) in einem Gehäuse oder Rahmen (58) der Abdrückvorrichtung (28) geführt ist und das den ersten Endlagenschalter (60) in einer ersten Endlage des Stößelelements (52) und/oder den zweiten Endlagenschalter (62) in einer zweiten Endlage des Stößelelements (52) betätigt, insbesondere kontaktiert.

14. Trennwandelement (14) nach einem der vorherigen Ansprüche, wobei:
die Abdrückvorrichtung (28) eine manuelle Notbetätigungsvorrichtung (48, 54) zum manuellen Ein- und Ausfahren des Stößelelements (52) aufweist.

15. Trennwandelement (14) nach Anspruch 14, wobei:
die manuelle Notbetätigungsvorrichtung ein Getriebe, insbesondere ein Kegelradgetriebe (54), mit einer Zugangsöffnung (56) für ein Notbedienungswerkzeug, insbesondere eine Notbedienungskurbel (54), zum manuellen Ein- und Ausfahren des Stößelelements (52) aufweist.

## Claims

1. A displaceable partitioning wall element (14) for a displaceable room partitioning wall (16), having:
a retractable and extendable ceiling sealing strip (20);
a retractable and extendable floor sealing strip (24); and
a kickback device (28; 128) with a retractable and extendable tappet element (52; 152), wherein the tappet element (52; 152) is adapted for pushing the partitioning wall element (14) away from another non-positively connected partitioning wall element (12) of the room partitioning wall (10),
**characterized in that** the kickback device (28; 128) is actuatable independently of an actuation of the ceiling sealing strop (20) and an actuation of the floor sealing strip (24).

2. The partitioning wall element (14) according to claim 1, wherein:
the kickback device (28; 128) is electrically, in particular electro-motorized or electromagnetically actuatable; and/or
the kickback device (28; 128) is automatically actuatable.

3. The partitioning wall element (14) according to claim 1 or claim 2, wherein:
the displaceable partitioning wall element (14) is electrically displaceable and/or automatically actuatable; and/or
the ceiling sealing strip (20) and/or the floor sealing strip (24) is electrically retractable and extendable and/or automatically actuatable.

4. The partitioning wall element (14) according to any of the preceding claims, furthermore including:
a magnet, in particular a magnetic band (36), which on a front face of a partitioning wall body (42) of the partitioning wall element (14) is provided for non-positively connecting the partitioning wall element (14) to the other partitioning wall elements (12).

5. The partitioning wall element (14) according to any of the preceding claims, wherein:
the kickback device (28; 128) is disposed in an upper half, in particular an upper third, preferably an upper quarter, of a partitioning wall body (42) of the partitioning wall element (14); and/or
in a horizontal direction, the tappet element (52; 152) is retractable and extendable from a front face of the partitioning wall body (42) of the partitioning wall element (14).

6. The partitioning wall element (14) according to any of the preceding claims, wherein:
the kickback device (28; 128) is supplied with electric energy from a power rail (38) of a track system (32) of the room partitioning wall (10) via a collector (40) of the partitioning wall element (14); and/or
the kickback device (28; 128) is controlled by a control unit (41), which is connected to a data bus (43) of a track system (32) of the room partitioning wall, wherein the control unit (41) preferably also controls the ceiling sealing strop (20) and the floor sealing strip (24).

7. The partitioning wall element (14) according to any of the preceding claims, wherein:
the kickback device (28; 128) includes its proper actuator (44; 144), in particular an electric motor for retracting and extending the tappet element (52; 152); and/or
an actuation of the kickback device (28; 128) for retracting and extending the tappet element (52; 152) is mechanically uncoupled from an actuation of the ceiling sealing strip (20) for retracting and extending the ceiling sealing strip (20) and an actuation of the floor sealing strip (24) for retracting and extending the floor sealing strip (24).

8. The partitioning wall element (14) according to claim 7, wherein:
the actuator (44; 144) includes a retractable and extendable actuating element (50; 150), which is in operative connection with the tappet element (50; 150) for retracting and extending the tappet element (50; 150); and
the actuator device (128) includes a deflection mechanism (166, 168), which is formed for deflecting in particular a vertical retracting and extending movement of the actuating element (150) to an in particular horizontal retracting and extending movement of the tappet element (52; 152).

9. The partitioning wall element (14) according to claim 8, wherein:
the deflection mechanism includes a support of the tappet element (52; 152) at an inclined plane (168), which is displaceable with the actuating element (150).

10. The partitioning wall element (14) according to any of the preceding claims, wherein:
the kickback device (28) is disposed in a partitioning wall body (42) of the partitioning wall element (14) and a longitudinal axis of the kickback device (128) is oriented in a vertical direction; or
the kickback device (128) is disposed in a partitioning wall body (42) of the partitioning wall element (14) and a longitudinal axis of the kickback device (28; 128) is oriented in a horizontal direction.

11. The partitioning wall element (14) according to any of the preceding claims, wherein the kickback device (28; 128) furthermore includes:
a first limit switch (60; 160), in particular a micro limit switch or a reed limit switch for limiting the extension of the tappet element (52; 152); and/or
a second limit switch (62; 162), in particular a micro limit switch or a reed limit switch for limiting the retraction of the tappet element (52; 152).

12. The partitioning wall element (14) according to claim 11, wherein the kickback device (28; 128) furthermore includes:
at least one magnet (164), in particular permanent magnet, which is displaceable with tappet element (152), for actuating the first limit switch (160) and/or the second limit switch (162), wherein
the first limit switch (160) and/or the second limit switch (162) are/is formed as the reed switch and fastened to a housing or frame (158) of the kickback device (128).

13. The partitioning wall element (14) according to claim 11, furthermore including:
a switch trigger element (64), which is displaceable with the tappet element (52) and guided in a longitudinal groove or an oblong hole (65) in a housing or frame (58) of the kickback device (28) and which actuates, in particular contacts, the first limit switch (60) in a first limit position of the tappet element (52) and/or the second limit switch (62) in a second limit position of the tappet element (52).

14. The partitioning wall element (14) according to any of the preceding claims, wherein:
the kickback device (28) includes a manual emergency actuating device (48, 54) for manually retracting and extending the tappet element (52).

15. The partitioning wall element (14) according to claim 14, wherein:
the manual emergency actuating device includes a gear, in particular a bevel gear (54), with an access opening (56) for an emergency tool, in particular an emergency crank (54) for manually retracting and extending the tappet element (52).

## Revendications

1. Elément de paroi de séparation (14) déplaçable pour une paroi de séparation de locaux (10), comprenant :
une baguette d'étanchéité de plafond (20) rétractable et déployable ;
une baguette d'étanchéité de sol (24) rétractable et déployable ; et
un dispositif pousseur (28 ; 128) avec un élément poussoir (52 ; 152), l'élément poussoir (52 ; 152) étant adapté à pousser l'élément de paroi de séparation (14) à s'éloigner d'un autre l'élément de paroi de séparation (12) de la paroi de séparation de locaux (10) connecté par la force,
**caractérisé en ce que** le dispositif pousseur (28 ; 128) est actionnable indépendamment d'un actionnement de la baguette d'étanchéité de plafond (20) et d'un actionnement de la baguette d'étanchéité de sol (24).

2. Elément de paroi de séparation (14) selon la revendication 1, dans lequel
le dispositif pousseur (28 ; 128) est actionnable électriquement, tout particulièrement par moteur électrique ou électro-magnétiquement ; et/ou
le dispositif pousseur (28 ; 128) est automatiquement actionnable.

3. Elément de paroi de séparation (14) selon la revendication 1 ou revendication 2, dans lequel :
l'élément de paroi de séparation (14) déplaçable est déplaçable électriquement et/ou actionnable automatiquement ; et/ou
la baguette d'étanchéité de plafond (20) et/ou la baguette d'étanchéité de sol (24) est électriquement rétractable et déployable et/ou automatiquement actionnable.

4. Elément de paroi de séparation (14) selon l'une des revendications précédentes, comprenant par ailleurs :
un aimant, tout particulièrement une bande magnétique (36), qui est prévue à une face frontale d'un corps de paroi de séparation (42) de l'élément de paroi de séparation (14) pour la connexion par la force de l'élément de paroi de séparation (14) à l'autre l'élément de paroi de séparation (12).

5. Elément de paroi de séparation (14) selon l'une des revendications précédentes, dans lequel :
le dispositif pousseur (28 ; 128) est agencé dans une moitié supérieure, tout particulièrement un tiers supérieur, de préférence un quart supérieur d'un corps de paroi de séparation (42) de l'élément de paroi de séparation (14) ; et/ou
l'élément poussoir (52 ; 152) est rétractable et déployable en une direction horizontale en dehors d'une face frontale d'un corps de paroi de séparation (42) de l'élément de paroi de séparation (14).

6. Elément de paroi de séparation (14) selon l'une des revendications précédentes, dans lequel :
à partir d'un collecteur (40) de l'élément de paroi de séparation (14), le dispositif pousseur (28 ; 128) est alimenté en énergie électrique par une barre conductrice (38) d'un système de rails (32) de la paroi de séparation de locaux (10) ; et/ou
le dispositif pousseur (28 ; 128) est commandé par une unité de commande (41), qui est connectée à un bus de données (43) d'un système de rails (32) de la paroi de séparation de locaux, de préférence, l'unité de commande (41) commandant aussi la baguette d'étanchéité de plafond (20) et la baguette d'étanchéité de sol (24).

7. Elément de paroi de séparation (14) selon l'une des revendications précédentes, dans lequel :
le dispositif pousseur (28 ; 128) comprend un propre actionneur (44 ; 144), tout particulièrement un moteur électrique pour rétracter et déployer l'élément poussoir (52 ; 152) ; et/ou
un actionnement du dispositif pousseur (28 ; 128) pour rétracter et déployer l'élément poussoir (52 ; 152) est mécaniquement désaccouplé d'un actionnement de la baguette d'étanchéité de plafond (20) pour rétracter et déployer la baguette d'étanchéité de plafond (20) et d'un actionnement de la baguette d'étanchéité de sol (24) pour rétracter et déployer la baguette d'étanchéité de sol (24).

8. Elément de paroi de séparation (14) selon la revendication 7, dans lequel :
l'actionneur (44 ; 144) comprend un élément d'actionnement (50 ; 150) rétractable et déployable, qui est en connexion opérationnelle avec l'élément poussoir (52 ; 152) pour rétracter et déployer l'élément poussoir (52 ; 152) ; et
le dispositif d'actionneur (128) comprend un mécanisme de renvoi (166, 168), qui est aménagé à renvoyer un mouvement, tout particulièrement vertical, rétractant et déployant de l'élément d'actionnement (150) en un mouvement, tout particulièrement horizontal, rétractant et déployant de l'élément de poussoir (52 ; 152).

9. Elément de paroi de séparation (14) selon la revendication 8, dans lequel :
le mécanisme de renvoi comprend un support de l'élément poussoir (52 ; 152) à un plan incliné (168), qui est déplaçable avec l'élément d'actionnement (150).

10. Elément de paroi de séparation (14) selon l'une des revendications précédentes, dans lequel :
le dispositif pousseur (128) est agencé dans un corps de paroi de séparation (42) de l'élément de paroi de séparation (14) et un axe longitudinal du dispositif pousseur (128) est orienté en une direction verticale ; ou
le dispositif pousseur (28) est agencé dans un corps de paroi de séparation (42) de l'élément de paroi de séparation (14) et un axe longitudinal du dispositif pousseur (28; 128) est orienté en une direction horizontale.

11. Elément de paroi de séparation (14) selon l'une des revendications précédentes, le dispositif pousseur (28 ; 128) comprenant par ailleurs :
un premier interrupteur de fin de course (60 ; 160), tout particulièrement un micro-interrupteur de fin de course ou un interrupteur Reed de fin de course pour limiter le déploiement de l'élément poussoir (52 ; 152) ; et/ou
un deuxième interrupteur de fin de course (62 ; 162), tout particulièrement un micro-interrupteur de fin de course ou un interrupteur Reed de fin de course pour limiter la rétraction de l'élément poussoir (52 ; 152).

12. Elément de paroi de séparation (14) selon la revendication 11, le dispositif pousseur (28; 128) comprenant par ailleurs :
au moins un aimant (164) déplaçable avec l'élément poussoir (152), tout particulièrement aimant permanent, pour actionner le premier interrupteur de fin de course (160) et/ou le deuxième interrupteur de fin de course (162), dans lequel
le premier interrupteur de fin de course (160) et/ou le deuxième interrupteur de fin de course (162) est aménagé comme interrupteur Reed et est attaché sur un boîtier ou cadre (158) du dispositif pousseur (128).

13. Elément de paroi de séparation (14) selon la revendication 11, dans lequel :
un élément de déclenchement d'interrupteur (64) déplaçable avec l'élément poussoir (52) et guidé dans une rainure longitudinale ou un trou oblong (65) dans un boîtier ou un cadre (58) du dispositif pousseur (28) et qui actionne, tout particulièrement contacte, le premier interrupteur de fin de course (60) en une première position de fin de course de l'élément poussoir (52) et/ou le deuxième interrupteur de fin de course (62) en une deuxième position de fin de course de l'élément poussoir (52).

14. Elément de paroi de séparation (14) selon l'une des revendications précédentes, dans lequel :
le dispositif pousseur (28) comprend un dispositif d'actionnement d'urgence (48 ; 54) manuel pour manuellement rétracter et déployer l'élément poussoir (52).

15. Elément de paroi de séparation (14) selon la revendication 14, dans lequel :
le dispositif d'actionnement d'urgence manuel comprend un engrenage, tout particulièrement un engrenage conique (54), avec une ouverture d'accès (56) pour un outil de manipulation d'urgence, tout particulièrement une bielle de manipulation d'urgence (54) pour manuellement rétracter et déployer l'élément poussoir (52).
